# EUROPÄISCHE PATENTSCHRIFT

(11) **EP 0 382 917 B1**
(45) Veröffentlichungstag und Bekanntmachung des Hinweises auf die Patenterteilung: **20.07.1994**
(21) Anmeldenummer: 89122790.2
(22) Anmeldetag: 09.12.1989
(51) Int. Cl.: A47K 1/08

(54) **Ablage für Toilettengegenstände**
Bathroom accesories shelf
Tablette pour accessoires de salle de bain

(30) Priorität: 14.02.1989 DE 3904334
(43) Veröffentlichungstag der Anmeldung: 22.08.1990
(73) Patentinhaber: Roman Dietsche KG, D-79674 Todtnau (DE)
(72) Erfinder: Mayer, Heinz, D-7868 Todtnau (DE); Wissler, Bernhard, D-7868 Todtnau 5 (DE)
(74) Vertreter: Rau, Manfred, Dr. Dipl.-Ing.

(56) Entgegenhaltungen:
- CH-A- 389 848
- DE-A- 1 429 768
- GB-A- 908 935
- US-A- 4 733 843

## Beschreibung

Die Erfindung betrifft eine Ablage für Toilettengegenstände nach dem Oberbegriff des Anspruches 1.

Eine derartige aus der CH-A-389 848 bekannte Ablage weist einen Haltekörper auf, der mit einer an einer Wand anzubringenden Grundplatte versehen ist. Von dieser Grundplatte ragt ein Tragarm vor, auf dem ein hülsenförmiger Teil eines Ablagekörpers aufsteckbar ist. An diesem ist eine Blende angebracht, die die Grundplatte des Haltekörpers aufnimmt und überdeckt. Der hülsenförmige Teil des Ablagekörpers und der Tragarm weisen miteinander fluchtende Bohrungen auf, durch die ein konischer Stift eingesteckt wird. Von dem hülsenförmigen Teil ragt eine Ablage oder dergleichen vor.

Aus der US-A-4 733 843 ist ein Halter für Ablagebretter oder dergleichen bekannt, der eine an einer Wand anzubringende Grundplatte, eine untere Abstützung und eine obere Abstützung aufweist. Zwischen diese beiden Abstützungen wird ein Brett oder dergleichen geschoben und gehalten. Die untere Abstützung weist einen federnd gegen das Brett oder dergleichen anliegenden elastischen Bereich auf. Die untere Abstützung und die obere Abstützung weisen miteinander fluchtende Löcher auf, durch die von unten eine Schraube eingeführt ist. Die obere Öffnung ist als Sackloch ausgebildet. Beim Anziehen der Schraube wird die untere Abstützung mit der oberen Abstützung verspannt, wodurch das Brett festgehalten wird, das gegen eine glatte Anlagefläche der oberen Abstützung anliegt. Die Schraube bzw. Schrauben durchdringen nicht das Brett, sondern sind neben diesem angeordnet.

Es sind weiterhin Ablagen bekannt, die einen Haltekörper mit einer an einer Wand anzubringenden Grundplatte aufweisen. Auf diese Haltekörper werden gehäuseartig, also hohl ausgebildete Ablagekörper aufgeschoben, die eine Öffnung aufweisen, die die Grundplatte des Haltekörpers aufnimmt. Von der Unterseite, also von der einer oberen Ablagefläche gegenüberliegenden Seite sind ein oder mehrere Schrauben einführbar, die mit dem Haltekörper verschraubt werden. Ein fester wackelfreier Sitz des Ablagekörpers auf dem Haltekörper ist damit nicht erreichbar.

Der Erfindung liegt die Aufgabe zugrunde, eine Ablage der gattungsgemäßen Art so auszugestalten, daß mit einfachen Mitteln ein fester wackelfreier aber leicht lösbarer Sitz des Ablagekörpers auf dem Haltekörper erreicht wird, wobei der Bolzen weitgehend unsichtbar sein soll.

Diese Aufgabe wird erfindungsgemäß durch die Merkmale im Kennzeichnungsteil des Anspruches gelöst.

Weitere Merkmale, Vorteile und Einzelheiten der Erfindung ergeben sich aus der nachfolgenden Beschreibung eines Ausführungsbeispieles anhand der Zeichnung.
Es zeigt
- Fig. 1: eine Draufsicht auf eine Ablage gemäß der Erfidnung in teilweise aufgebrochener Darstellung,
- Fig. 2: einen Teil-Längsschnitt durch die Ablage gemäß der Schnittlinie II-II in Fig. 1 und
- Fig. 3: einen Querschnitt durch die Ablage gemäß der Schnittlinie III-III in Fig. 2.

Die in der Zeichnung dargestellte Ablage besteht im wesentlichen aus einem Haltekörper 1 und einem Ablagekörper 2. Der Haltekörper 1 weist eine flachelliptische Grundplatte 3 auf, die mit ihrer Außenseite an einer Wand anliegend an dieser befestigbar ist. Hierzu weist sie Öffnungen 4 auf, durch die Befestigungsschrauben hindurchgeführt werden können.

Der Ablagekörper 2 ist gehäuseartig ausgebildet und weist an seiner der Grundplatte 3 zugewandten Seite eine dieser angepaßte Öffnung 5 auf, in der die Grundplatte 3 nach dem Zusammenstecken von Haltekörper 1 und Ablagekörper 2 vollständig aufgenommen ist, so daß der an einer Wand befestigte Haltekörper 1 nicht mehr sichtbar ist.

An seiner Oberseite ist der Ablagekörper 2 mit einer nach unten abgesenkten Ablagefläche 6 versehen, die zur Aufnahme von Toilettegegenständen dient. Der Haltekörper 1 weist zwei Haltearme 7 auf, die - wie Fig. 3 erkennen läßt - in ihrem Querschnitt dem Innenquerschnitt des Ablagekörpers 2 angepaßt sind, so daß dieser zumindest in Richtung der kleinen Halbachse der flachelliptischen Grundplatte 3 auf den Haltearmen 7 gegenüber dem Haltekörper 1 abgestützt ist. Er wird also bei an einer Wand befestigtem Haltekörper 1 auf den Haltearmen 7 getragen.

In jedem Haltearm 7 ist - benachbart zur Grundplatte 3 - eine sich etwa parallel zu dieser erstreckende Lagerhülse 8 ausgebildet, die über ihre volle Länge mindestens einseitig mit dem Haltearm 7 verbunden ist, so daß sie quer zu ihrer Längsrichtung nicht auslenkbar oder verbiegbar ist. In der der Ablagefläche 6 gegenüberliegenden Unterseite 9 des Ablagekörpers 2 sind Öffnungen 1o ausgebildet, von denen jeweils eine mit jeder Lagerhülse 8 fluchtet, wenn der Ablagekörper 2 fest auf den Haltekörper 1 aufgeschoben ist, wie dies in der Zeichnung dargestellt ist. Im Bereich der der Ablagefläche 6 benachbarten Oberseite 11 des Ablagekörpers 2 sind Widerlager 12 ausgebildet, in denen wiederum Sacklöcher 13 ausgebildet sind, die mit der Öffnung 1o und der Lagerhülse 8 fluchten.

Nach dem Aufstecken des Ablagekörpers 2 auf den Haltekörper 1 werden jeweils durch die Öffnungen 1o Bolzen, und zwar insbesondere Schrauben 14, eingeführt, die durch die Lagerhülse 8 hindurchgeschoben und in das jeweilige Sackloch 13 des entsprechenden Widerlagers 12 eingeschraubt werden. Damit ist jede Schraube 14 in ihren beiden Endbereichen 15,16, wovon der untere Endbereich 15 im Bereich des Schraubenkopfes 17 liegt, radial fest mit dem Ablagekörper 2 verbunden. Der mittlere Bereich 18 jeder Schraube 14 ist über eine verhältnismäßig große Länge radial fest in der Lagerhülse 8 geführt, so daß der Ablagekörper 2 mit dem Haltekörper 1 fest und insbesondere wackelfrei verbunden ist. Die Herstellung der Verbindung ist einfach. Das Lösen der Verbindung ist ebenfalls einfach. Da der Haltekörper 1 einerseits und der Ablagekörper 2 andererseits aus hartelastischem Kunststoff bestehen, kann die Schraube 14 mit einem relativ groben Kunststoffgewinde versehen sein, das sich selbst in das Sackloch 13 einschneidet. In der Lagerhülse 8 kann die Schraube 14 gerade nur spielfrei sitzen oder aber auch leicht eingeschnitten sein.

Außer einem zumindest weitgehend wackelfreien Sitz wird durch die geschilderten Maßnahmen auch erreicht, daß die Verbindung zwischen Ablagekörper 2 und Haltekörper 1 außerordentlich bruchfest ist. Die Tragfähigkeit der Ablage insgesamt wird also erhöht.

Bei der Ablage kann es sich um konventionelle Ablagekonsolen, aber auch um Seifenschalen, Halter für Zahnputzbecher und dgl. handeln.

## Patentansprüche

1. Ablage für Toilettengegenstände, bestehend aus einem mit einer Grundplatte (3) versehenen Haltekörper (1) und aus einem auf den Haltekörper (1) aufgesteckten, die Grundplatte (3) abdeckenden Ablagekörper (2), der mit dem Haltekörper (1) mittels mindestens eines Bolzens (14) lösbar verbunden ist, wobei der mindestens eine Bolzen (14) mit seinen beiden Endbereichen (15,16) in Öffnungen (10, 13) des Ablagekörpers (2) und mit seinem zwischen den Endbereichen (15, 16) befindlichen mittleren Bereich (18) in dem Haltekörper (1) gelagert und radial abgestützt ist, dadurch gekennzeichnet, daß der gesamte Ablagekörper (2) gehäuseartig ausgebildet ist und eine der Grundplatte (3) angepaßte, diese aufnehmende Öffnung (5) aufweist, daß der Bolzen als Schraube (14) ausgebildet ist, daß die Schraube (14) durch eine untere Öffnung (10) eingeführt und dort mit ihrem unteren Endbereich (15) gelagert und mit ihrem anderen oberen Endbereich (16) in einem einer Ablagefläche (6) des Ablagekörpers (2) benachbarten Sackloch (13) ausgebildeteten Widerlager (12) abgestützt ist und sich mit ihrem mittleren Bereich (18) in einer Lagerhülse (8) des Haltekörpers (1) abstützt, und daß der Haltekörper (1) mit mindestens einem in den Ablagekörper (2) eingreifenden und letzteren tragenden Haltearm (7) versehen ist, an dem die Lagerhülse (8) ausgebildet ist.

## Claims

1. A bathroom accessories shelf comprising a support body (1) provided with a base plate (3) and a shelf body (2) placed on the support body (1) and covering the base plate (3), which shelf body (2) is detachably connected with the support body (1) by means of at least one pin (14), the at least one pin (14) being positioned and radially supported, with its two end portions (15, 16), in openings (10, 13) of the shelf body (2) and, with its middle portion (18) located between the end portions (15, 16), in the support body (1), characterized in that the entire shelf body (2) is housing-like and has an opening (5) suited to the base plate (3) and accommodating the latter, in that the pin is a screw (14), in that the screw (14) is inserted through a lower opening (10) where it rests with its lower end portion (15) and that it is supported, with its other upper end portion (16), on an abutment (12) adjacent to a shelf surface (6) of the shelf body (2) and formed as a blind hole (16) and that it rests, with its middle portion (18) in a bearing sleeve (8) of the support body (1), and in that the support body (1) is provided with at least one support arm (7), which engages with the shelf body (2) and supports the latter and on which the bearing sleeve (8) is formed.

## Revendications

1. Tablette pour accessoires de salle de bain, consistant en un corps d'appui (1) pourvu d'une assise (3) et en un corps de tablette (2) placé sur le corps d'appui (1) et couvrant l'assise (3) et détachablement raccordé au corps d'appui (1) par le moyen d'au moins un boulon (14), le boulon (14) étant logé et radialement supporté, avec ses deux extrémités (15, 16), dans des ouvertures (10, 13) du corps de tablette (2) et, avec sa section moyenne (18) qui se trouve entre les extrémités (15, 16), dans le corps d'appui (1), caractérisé en ce que le corps de tablette (2) entier est formé en cage et présente une ouverture (5) qui est adaptée à l'assise (3) et la contient, en ce que le boulon est une vis (14), en ce que la vis (14) est amenée en position à travers une ouverture inférieure (10), où elle est logée avec son extrémité inférieure (15), et qu'elle est supportée, avec son extrémité supérieure (16), dans une butée (12) contigue à une face de tablette (6) du corps de tablette (2) et en forme d'un trou borgne (13), et qu'elle s'appuie, avec sa section moyenne (18), dans un manchon de support (8) du corps d'appui (1), et en ce que le corps d'appui (1) est pourvu d'au moins un bras d'appui (7) qui prend dans le corps de tablette (2) et le porte et sur lequel le manchon de support (8) est prévu.
